# FASCICULE DE BREVET EUROPEEN

(11) **EP 0 880 334 B1**
(45) Date de publication et mention de la délivrance du brevet: **07.05.2003**
(21) Numéro de dépôt: 97930605.7
(22) Date de dépôt: 26.06.1997
(51) Int. Cl.: A47L 9/14

(54) **ACCESSOIRE ET DISPOSITIF DE FILTRATION POUR ASPIRATEUR ET ASPIRATEUR EQUIPE D'UN TEL ACCESSOIRE**
ZUBEHÖR UND FILTEREINRICHTUNG FÜR EINEN STAUBSAUGER UND DER DAMIT AUSGERÜSTETE STAUBSAUGER
FILTERING ACCESSORY AND DEVICE FOR VACUUM CLEANER AND VACUUM CLEANER EQUIPPED WITH SAME

(30) Priorité: 26.06.1996 FR 9607951
(43) Date de publication de la demande: 02.12.1998
(73) Titulaire: SEB S.A., 69130 Ecully (FR)
(72) Inventeur: LAPLACE, Xavier, F-94500 Champigny sur Marne (FR); HURKMANS, Robert, F-78160 Marly le Roi (FR); BONNET, Jacques, F-78100 Saint Germain en Laye (FR)
(86) Numéro de dépôt international: FR9701152
(87) Numéro de publication internationale: WO97049325

(56) Documents cités:
- EP-A- 0 107 785
- FR-A- 1 056 826
- FR-A- 1 071 345
- GB-A- 2 098 056
- US-A- 2 731 106
- US-A- 3 297 233
- US-A- 3 675 399
- US-A- 4 917 942

## Description

### DOMAINE TECHNIQUE

La présente invention se rapporte au domaine des aspirateurs du type traîneau ou cuve, ou plus généralement à tout dispositif d'aspiration destiné au nettoyage.

La présente invention concerne des moyens particuliers permettant d'adapter un filtre destiné à collecter les poussières sur un aspirateur.

### TECHNIQUE ANTERIEURE

Dans l'état de la technique, on connaît des appareils appelés aspirateurs, qui sont équipés d'une turbine aspirante, et d'un tuyau équipé d'un outil de nettoyage par aspiration des poussières. Le tuyau de l'aspirateur est amovible et il présente une extrémité de forme tubulaire qui est adaptée à se connecter sur une ouverture de l'aspirateur proprement dit.

Le tuyau et la turbine sont reliés par un filtre à poussières. L'ouverture de l'aspirateur destinée à se connecter avec le tuyau est en relation avec le filtre à poussières.

Le filtre à poussières est, par exemple, constitué par un sac en papier monté sur une collerette de carton ou cartonnette et que l'usager insère dans le réceptacle du filtre à poussières, dans l'aspirateur. Le filtre à poussières laisse passer l'air d'aspiration de la turbine et comporte un orifice équipé d'un clapet pour laisser entrer dans le sac en papier les poussières aspirées depuis l'outil de nettoyage et transférées par le tuyau de l'aspirateur vers le filtre à poussières.

Quand le sac en papier est plein, l'usager doit le retirer pour le jeter et le remplacer par un sac en papier identique. Or, en fonction de la marque et du modèle de l'aspirateur, les sacs en papier sont différents tant en formes qu'en moyens de fixation à l'aspirateur proprement dit.

Il en résulte que les constructeurs d'aspirateurs conçoivent souvent de nouvelles formes de filtres adaptées à leur nouveau modèle. Il en résulte un surcoût de conception.

Par ailleurs, les constructeurs d'aspirateurs doivent ensuite gérer de nombreuses références de filtres à poussières et/ou de sacs en papier, et les maintenir disponibles à leurs clients pendant des durées assez importantes. Il en résulte des difficultés pour gérer et maintenir ces stocks.

Par ailleurs, les détaillants se retrouvent avec la difficulté que pour satisfaire les demandes de leur clientèle, ils devraient disposer en stocks d'un nombre important de références de filtres à poussières pour chaque marque et chaque modèle du marché. Or, une telle situation est assez rarement vérifiée. Il en résulte des difficultés d'approvisionnement pour les usagers.

Enfin, l'usager a toujours le risque de se fournir en filtres de rechange qui ne sont pas adaptés à son aspirateur. Il en résulte des frais et des tracas inutiles.

Le document FR-A-1 071 345 décrit un aspirateur comportant un tuyau de remplissage et un logement pour un sac à poussières. Le sac à poussières comporte un orifice de remplissage doté d'un moyen de connexion amovible au tuyau de remplissage, tel qu'un anneau fileté solidaire du sac autour de l'orifice de remplissage.

Certains modèles d'aspirateurs sont conçus de sorte qu'ils ne fonctionnent que s'ils reconnaissent certains types de filtres. C'est le cas notamment quand le sac à poussières est monté sur une cartonnette. Dans ce cas, l'aspirateur peut comporter un interrupteur ou un dispositif inhibiteur qui empêche son fonctionnement (sa mise en marche) tant que la cartonnette montée sur le sac à poussières n'est pas engagée convenablement. Une telle sécurité prévient l'aspiration dans le réceptacle du sac à poussières quand celui-ci n'est pas installé.

II est connu du document EP-A-0 107 785 de réaliser un sac à poussières pour aspirateur, comportant un orifice de remplissage autour duquel sont disposés des adhésifs permettant de solidariser le sac à une cartonnette.

Cette réalisation offre l'avantage de pouvoir utiliser le sac à poussières avec tout type d'aspirateur, puisqu'il suffit de solidariser le sac sur une cartonnette appropriée à l'aspirateur.

Cette réalisation souffre toutefois de nombreux inconvénients. Le remplacement d'un sac rempli de poussières par un sac neuf nécessite l'arrachage de l'adhésif, ce qui contribue à dégrader la surface de la cartonnette, si l'adhésif est retiré de la cartonnette à chaque changement de sac, ou à laisser sur la cartonnette une couche d'adhésif, irrégulière et donc peu propice à garantir une bonne étanchéité.

Il en résulte que cette réalisation n'est pas satisfaisante.

Il est par ailleurs connu, par le document US-A- 3,675,399, un aspirateur dans lequel un sac à poussières est monté de façon amovible sur un adaptateur. Ce dernier comprend une plaque munie d'une ouverture coïncidant avec l'intérieur d'une protubérance cylindrique solidaire de cette plaque. Lors du montage du sac sur cette plaque, la protubérance entre dans l'orifice du sac à poussières. L'ensemble est alors disposé de façon réversible et amovible sur des glissières 32 se trouvant sur la paroi de l'aspirateur entourant l'orifice d'entrée d'air. La plaque étant adaptée aux glissières, elles-mêmes adaptées à l'aspirateur, l'ensemble reste alors spécifique à un aspirateur, même si différents types de sacs peuvent être utilisés.

### EXPOSE DE L'INVENTION

L'objet de l'invention vise en conséquence à remédier aux inconvénients précités et de permettre à l'utilisateur de s'affranchir des filtres à poussières spécifiquement conçus pour l'aspirateur utilisé.

Les buts assignés à l'invention sont atteints avec un moyen d'adaptation comportant les caractéristiques de la revendication 1.

Ainsi, l'utilisateur peut adapter le tube de liaison selon l'invention sur un support, par exemple une cartonnette, y connecter un sac à poussières et installer le filtre à poussières ainsi constitué, dans l'aspirateur. Lorsque le sac à poussières est plein, l'utilisateur peut jeter ce sac et le remplacer par un nouveau sac. Le moyen de connexion du tube de liaison permet de réutiliser le même tube de liaison avec les sacs utilisés successivement. Le moyen de fixation permet de solidariser le tube de liaison sur le support.

Les buts assignés à l'invention sont atteints également avec un dispositif de filtration comportant un adaptateur selon l'invention.

Les buts assignés à l'invention sont atteints également avec un aspirateur sur lequel est monté un adaptateur selon l'invention.

### DESCRIPTION SOMMAIRE DES DESSINS

D'autres caractéristiques et avantages de la présente invention ressortiront mieux à la lecture de la description donnée ci-après en référence aux figures annexées à titre d'exemple, dans lesquelles :
- la figure 1 représente une vue en coupe d'une partie d'un aspirateur équipé d'un dispositif de filtration selon l'invention,
- la figure 2 représente une vue en coupe d'une partie d'un autre aspirateur équipé d'un dispositif de filtration selon l'invention,
- la figure 3 représente une vue en coupe d'une partie d'un autre aspirateur équipé d'un dispositif de filtration selon l'invention,
- la figure 4 représente un premier mode de réalisation d'un tube de liaison selon l'invention,
- la figure 5 représente un second mode de réalisation d'un tube de liaison selon l'invention,
- les figures 6 et 7 représentent deux vues en perspective schématiques de modes de réalisation d'un sac à poussières d'un dispositif de filtration selon l'invention.
- la figure 8 représente une vue schématique en perspective d'un sac à poussières à cartonnette selon l'état de la technique.

### MEILLEURE MANIERE DE REALISER L'INVENTION

Le tube de liaison 4 selon l'invention est prévu pour être utilisé avec un sac à poussières 6 pour réaliser un dispositif de filtration universel adaptable dans la plupart des aspirateurs. Un aspirateur comporte un réceptacle 13 prévu pour recevoir le sac à poussières 6 et un tuyau de remplissage 14, tel que représenté aux figures 1, 2 et 3.

Le réceptacle 13 de l'aspirateur comporte un tube de remplissage 14 du sac à poussières 6 d'un diamètre et d'une longueur qui fluctuent selon les modèles. Parfois, il est constitué par une simple collerette. Il sert à transférer le flux d'air aspiré par la turbine de l'aspirateur et chargé de poussières récupérées par le balai de l'aspirateur, vers le sac à poussières 6.

La plupart des filtres à poussières jetables utilisés dans les aspirateurs sont constitués d'un sac en papier monté sur une cartonnette.

A la Figure 8, on a représenté la vue en perspective détachée d'un filtre à poussières de l'état de la technique comportant un sac 77 réalisé en papier et dont une extrémité 74 est collée à une cartonnette 70 dotée d'un trou central 73. La cartonnette est en général réalisée en un carton relativement souple qui est collé sur un sac en papier plié. Ce dernier, par collage sur la zone 75 autour de l'orifice de remplissage 76, représentée entre le contour en traits mixte et le bord de l'orifice 76, est monté sur la face arrière de la cartonnette 70 et constitue avec la cartonnette, un filtre à poussières traditionnel.

L'accessoire selon l'invention consiste en un tube de liaison 4 comportant une première extrémité 21 susceptible d'être solidarisée de manière sensiblement étanche par un moyen de fixation 3 à un support 1, et une deuxième extrémité 22 sur laquelle est disposé un moyen de connexion 5 prévu pour coopérer de façon amovible avec un moyen de liaison 7 monté autour d'un orifice de remplissage 49 d'un sac à poussières 6. La première extrémité 21 du tube 4 comporte avantageusement une collerette 24 .

Le support 1 comporte un orifice 23 et est prévu pour une connexion sensiblement étanche avec le tuyau de remplissage 14.

Tel que représenté aux figures 1 et 2 le support 1 est constitué par une cartonnette. Ainsi qu'on l'a rappelé dans le préambule, plusieurs types d'aspirateurs exigent pour fonctionner de détecter la présence du sac à poussières par la disposition d'une cartonnette. La cartonnette est montée dans le réceptacle 13 de manière à réaliser une liaison sensiblement étanche avec le tuyau de remplissage 14.

Selon un autre mode de réalisation, l'aspirateur n'a pas besoin de cartonnette pour fonctionner. Tel que représenté par exemple à la figure 3 le support 1 est constitué par une paroi intérieure du réceptacle 13 dans laquelle débouche l'orifice 23.

Le tuyau de remplissage 14 est amovible du réceptacle 13, tel que représenté à la figure 2. Selon un autre mode de réalisation représenté aux figures 1 et 3 le tuyau de remplissage 14 est solidaire du réceptacle 13. Le tuyau de remplissage 14 représenté à la figure 1 est proéminent à l'intérieur du réceptacle 13. Le tuyau de remplissage 14 représenté à la figure 3 débouche simplement dans la paroi du réceptacle 13, par l'orifice 23.

L'aspirateur dans lequel est utilisé l'invention peut bien évidemment comporter un support 1 constitué par une cartonnette et un tuyau de remplissage 14 solidaire du réceptacle 13, ou un support 1 constitué par une paroi intérieure du réceptacle 13 et un tuyau de remplissage 14 amovible du réceptacle 13. Selon les types d'aspirateurs, les longueurs et les diamètres du tuyau de remplissage varient.

Le tube de liaison 4 et le sac à poussières 6 forment un dispositif de filtration selon l'invention, adaptable sur la plupart des types d'aspirateurs.

Aux figures 1, 2 et 3, le réceptacle 13 de l'aspirateur est représenté partiellement en coupe, le tube de liaison 4 et le filtre à poussières 6 étant vus aussi en coupe et partiellement.

Tel que présenté aux figures 1 et 2, le réceptacle a reçu le dispositif de filtration selon l'invention monté sur la cartonnette formant le support 1, la cartonnette ayant été prélevée sur un filtre recommandé par le constructeur de l'aspirateur. On remarque que cette disposition autorise que soient conservés des dispositifs annexes comme un clapet anti-retour dont serait équipée notamment la cartonnette originale.

Une fois monté, le filtre à poussières à cartonnette de l'invention comporte donc la cartonnette 1 montée sur un tube de liaison 4 par un moyen de fixation 2, puis un sac à poussières universel 6 par un moyen de liaison 7.

Selon un mode de réalisation, le moyen de fixation 3 est constitué par un moyen adhésif, tel que représenté aux figures 1 à 3.

Le moyen adhésif est avantageusement disposé sur la première extrémité 21 du tube 4. L'utilisateur dispose ainsi d'un tube de liaison prêt à être monté sur le support 1.

Préférentiellement, le moyen adhésif est constitué par un anneau adhésif double face bien connu dans le commerce.

L'anneau adhésif double face comporte une première couche de colle, utilisée pour coller l'anneau initialement sur la première extrémité 21 du tube de liaison 4. L'anneau comporte ensuite un support annulaire réalisé en une mousse microporeuse, servant d'une part de support au couches de colles adhésives, et d'autre part, permettant de rattraper les irrégularités de la surface sur laquelle le tube de liaison sera collé. Puis, l'anneau comporte une seconde couche de colle, protégée par un film pelable par l'utilisateur, et destinée à venir solidariser de manière permanente le tube de liaison 4 avec la face convenable de la cartonnette ou du support 1. L'anneau adhésif double face doit en effet être constitué de façon à ;
1) résister à l'effort de traction et/ou de cisaillement appliqué lors de la connexion du tube de liaison sur le sac;
2) rattraper les différences de niveaux produites par l'arrachement des fibres de la surface de la cartonnette lors de l'enlèvement du sac original ;
3) résister à l'effort de dépression d'aspiration.

Ces impératifs sont résolus avec un substrat en mousse microporeuse de 2 à 5 millimètres d'épaisseur.

Selon une variante de réalisation le moyen adhésif est constitué par une couche de colle.

Selon un autre mode de réalisation, non représenté aux figures, le moyen de fixation est constitué par au moins une ventouse.

Selon un autre mode de réalisation, également non représenté aux figures, le moyen de fixation comporte des éléments mécaniques tels que des agrafes ou des rivets traversant la collerette 24 du tube 4 ainsi que le support 1. Avantageusement un joint disposé entre l'extrémité 21 du tube 4 et le support 1 garantie l'étanchéité du montage.

A la figure 6, on a représenté un mode de réalisation d'un sac à poussières utilisé dans le dispositif de filtration selon l'invention. Le sac à poussières est réalisé en un matériau textile souple, comme un textile non tissé et particulièrement du polypropylène. Le matériau est laminé sous la forme d'une feuille qui est conformée en un sac fermé doté d'un orifice de remplissage.

Dans un mode de réalisation, le sac est constitué de la solidarisation de deux feuilles 40 et 41 du matériau précité. Les feuilles sont de forme circulaire et leur périphérie constitue un bord 42 ou 43 qui sont solidarisés par soudage, par ultrasons notamment, collage ou couture dans les zones de bord 42 et 43.

L'une 40 des deux feuilles présente un orifice de remplissage 49 à travers lequel l'air chargé de poussières, aspiré par l'aspirateur, traverse le sac à poussières.

Dans un mode préféré de réalisation, le moyen de liaison 7 entre le sac à poussières 6 et le tube de liaison 4 est un moyen de liaison déconnectable. Préférentiellement, il est constitué par une bague 44 à filetage "quart-de-tour", qui coopère avec un filetage externe du tube de liaison 4, lequel forme le moyen de connexion déconnectable 5.

Tel que représenté à la figure 6, le moyen de liaison amovible 7 comporte une bague annulaire 44 dont l'alésage intérieur 45 porte des secteurs de filet 46 et 47, de façon à réaliser un écrou "quart-de-tour". L'anneau est destiné à être soudé, par ultrasons notamment, ou collé autour de l'orifice de remplissage 49 dans la zone 48.

A la figure 7, on a représenté un autre mode de réalisation d'un sac à poussières du dispositif de filtration selon l'invention. Le sac à poussières de la figure 7 comporte des feuilles en forme de polygone, préférentiellement un hexagone. L'orifice de remplissage 50 peut être excentré par rapport au centre de la feuille.

Dans le mode de réalisation de la figure 7, deux feuilles sont collées bord à bord le long des bords rectilignes comme le bord 51, de la façon décrite pour les zones 42 et 43 du sac de la figure 6.

Préférentiellement, le matériau comporte deux ou trois couches. La première couche, disposée vers l'extérieur du sac, est réalisée, comme il a déjà été décrit, en matériau synthétique, par exemple du polypropylène. La seconde couche est réalisée en un matériau fibreux. On choisit un matériau constitué de micro-fibres qui retient les particules de poussières les plus fines. La couche externe en matériau synthétique est choisie de façon à donner de la solidité au sac à poussières, de la souplesse de façon à lui permettre, lors de l'aspiration de remplir tout le réceptacle de l'aspirateur. Avantageusement une troisième couche, interne, est ajoutée pour arrêter les poussières les plus grosses et éviter un colmatage rapide de la couche interne.

Il est clair, que d'autres formes ou d'autres matériaux peuvent être envisagées qui répondent aux mêmes critères précités. En particulier, le sac peut être réalisé à partir d'une feuille unique dont les bords sont réunis par un lien en anneau. De même la bague annulaire 44 peut être réalisée directement sur la périphérie de l'orifice de remplissage en réalisant un durcissement local de la feuille de textile non tissé, en la chauffant localement et/ ou en apportant de la matière.

La forme hexagonale des feuilles de la figure 7 permet de minimiser les pertes de découpe quand les feuilles découpées pour réaliser des sacs à poussières selon l'invention sont prélevées sur un ou deux rouleaux. En effet, la découpe peut se faire bord à bord pour la majorité des hexagones découpés sur une bande rectangulaire, sauf sur les cotés de la bande et sur l'orifice découpé.

La disposition de la solidarisation des deux feuilles constituant le sac à poussières coopère avec la souplesse du textile non tissé, ainsi qu'avec la forme de révolution du sac, de sorte que le maximum du volume disponible dans le réceptacle est de toute façon occupé par le sac quand il se remplit. On évite ainsi un inconvénient des sacs en papier plié qui doivent présenter une géométrie strictement calculée pour s'adapter à la forme du réceptacle 13 de l'aspirateur auquel ils sont dédiés.

La bague 44 formant le moyen de connexion 7 est avantageusement solidarisée de manière permanente avec le sac à poussières 6 comme il a été expliqué à l'aide des Figures 6 et 7.

A la figure 4, on a représenté une vue en coupe schématique d'un premier mode de réalisation du tube de liaison 4. Le tube 4 présente la forme d'un cylindre creux dont l'extrémité 22 comportant un orifice 15 est destinée à venir en relation avec l'orifice de remplissage du sac à poussières. L'orifice du sac à poussières universel du dispositif de filtration de l'invention est toujours le même. De ce fait, tous les tubes de liaison des kits de remplacement selon l'invention présentent une extrémité 22 destinée à venir en relation avec l'orifice du sac à poussières d'un même diamètre. A la figure 4, le tube de liaison est d'un modèle destiné à "rétrécir" le diamètre de l'orifice de remplissage du sac, pour l'adapter à un tuyau de remplissage de plus faible diamètre. A cette fin, l'extrémité 21 comportant un orifice 16 est dotée d'un épaulement annulaire dans le plan perpendiculaire à l'axe du cylindre 4 de sorte que le diamètre d'entrée par l'orifice 16 soit plus petit que le diamètre de l'orifice de sortie 15 vers le sac à poussières.

Le moyen de connexion 5 est par exemple formé par un filetage pratiqué sous la forme d'une rainure hélicoïdale sur la face externe de l'extrémité 22 du tube 4 de liaison, prévu pour coopérer avec le filet 45 de la bague 44.

A la figure 5, on a représenté un autre modèle de tube de liaison dans lequel l'extrémité 21, comportant un orifice d'entrée 17, destinée à venir en relation avec le tuyau de remplissage 14, et en relation avec le support 1, est d'un diamètre plus grand que celui de l'orifice de sortie 15. Le tube de liaison 4 de la Figure 5 est dit "élargisseur de diamètres". Cette situation peut être provoquée notamment parce que le tuyau de remplissage 14 dans le réceptacle du filtre à poussières, à l'intérieur de l'aspirateur est d'un diamètre plus important que celui de l'orifice 49 du sac à poussières.

Pour cette raison le tube 4 est avantageusement constitué par deux sections cylindriques :
- la première section cylindrique liée à l'orifice d'entrée 17, présente un épaulement en forme d'anneau qui borde l'orifice 17, de sorte que le tube de liaison 4 peut s'adapter à des cartonnettes dont l'orifice est de fort diamètre ;
- la seconde section cylindrique liée à l'orifice de sortie 15 présente toujours le même diamètre quel que soit l'aspirateur ou la cartonnette considérée.
- et les deux sections cylindriques sont raccordées par une section de liaison 18 d'adaptation des diamètres.

De la même façon, les longueurs des divers tuyaux de remplissage 14 selon les modèles d'aspirateurs, peuvent être adaptées par des tubes de liaison 4 de diverses longueurs, et particulièrement, bien que cela ne soit pas décrit ici, par aboutage de plusieurs tubes de liaison.

Une pluralité de tubes de liaison 4 "élargisseurs" ou "rétrécisseurs" de diamètres, ainsi qu'adaptateurs de longueurs de tuyaux de remplissage, forme un kit de montage universel ou kit de remplacement pour filtre à poussières.

L'invention s'utilise de la façon suivante.

Lorsque la cartonnette est indispensable au fonctionnement de l'aspirateur l'utilisateur extrait du réceptacle de l'aspirateur le filtre à poussières original à remplacer parce qu'il est rempli de poussières. Au lieu de le jeter immédiatement, l'utilisateur prélève alors la cartonnette de ce filtre à poussières, qui, rappelons le, est simplement collée sur le sac en papier plein de poussières.

Puis, il se procure un kit de montage universel pour filtre à poussières selon l'invention qui comporte principalement une pluralité de tubes de liaison.

L'ayant dégagé, l'utilisateur jette l'ancien filtre à poussières sans sa cartonnette et présente cette dernière devant le jeu de tubes de liaison du kit de montage, pour sélectionner celui de longueur et diamètre adaptés au tuyau de remplissage 14 dans le réceptacle de l'aspirateur.

Il assemble le tube de liaison 4 sur une face convenable de la cartonnette récupérée, de sorte que les orifices 16 ou 17 du tube de liaison 4 et 23 de la cartonnette se correspondent.

La face convenable de la cartonnette qui doit recevoir le tube de liaison est nécessairement celle qui portait l'ancien sac à poussières du filtre original, car les éventuelles découpes ou asymétries de la cartonnette figent son orientation.

Il reste à l'utilisateur à monter le sac à poussières 6 universel sur l'orifice standard 15 du tube de liaison 4.

Le dispositif de filtration selon l'invention peut alors être inséré dans le réceptacle de l'aspirateur qui, recevant à nouveau un filtre à cartonnette, peut fonctionner normalement.

Lorsque la cartonnette n'est pas indispensable au fonctionnement de l'aspirateur, ou que les sacs utilisés habituellement dans l'appareil ne comportent pas de cartonnette, l'utilisateur fixe directement l'extrémité 21 du tube de liaison 4 sur le support 1 autour de l'orifice 23 en utilisant le moyen de fixation 3.

Plus tard, le sac à poussières universel 6 étant plein de poussières, il suffira de racheter un jeu de recharges constituées de sacs à poussières universels 6 se montant sur le tube de liaison 4. Le tube de liaison 4 peut rester fixé à demeure sur le support 1. Avantageusement le tube de liaison 4 est monté de manière permanente sur le support 1. L'utilisateur n'a en effet plus besoin de démonter ledit tube, puisqu'il suffit de remplacer le sac 6, par exemple lorsque celui est plein, et non le dispositif de filtration universel.

Tout aspirateur équipé d'un tube de liaison 4 provenant d'un kit universel pour filtre à poussières peut utiliser un sac à poussières universel 6.

La présente invention a été décrite à titre illustratif seulement par les exemples de réalisation des dessins.

### POSSIBILITE D'APPLICATION INDUSTRIELLE

L'invention trouve son application dans le domaine technique des dispositifs d'aspiration destinés au nettoyage.

## Revendications

1. Adaptateur d'un sac à poussières (6) sur une cartonnette (70) d'aspirateur, domestique notamment, ledit aspirateur comportant, entre autre, un réceptacle (13) prévu pour recevoir le sac à poussières (6), ainsi qu'un tuyau de remplissage (14) du sac à poussières, ladite cartonnette (70) comportant un orifice (23) et prévue pour une connexion sensiblement étanche avec le tuyau de remplissage (14), consistant en un tube (4), un moyen de connexion (5) prévu pour coopérer de façon amovible avec un moyen de liaison (7) monté autour d'un orifice de remplissage (49) du sac à poussières (6) étant disposé sur la deuxième extrémité (22) du tube (4), **caractérisé en ce que** la première extrémité (21) du tube (4) comporte une collerette (24) comportant un moyen de fixation (3) constitué par un moyen adhésif ou par des agrafes prévu pour une fixation à demeure et sensiblement étanche autour de l'orifice (23) de la cartonnette (70).

2. Adaptateur d'un sac à poussières (6) sur la paroi intérieure d'un réceptacle (13) d'aspirateur dans laquelle débouche un orifice (23) prévu pour une connexion sensiblement étanche avec un tuyau de remplissage (14) du sac à poussières, consistant en un tube (4), un moyen de connexion (5) prévu pour coopérer de façon amovible avec un moyen de liaison (7) monté autour d'un orifice de remplissage (49) du sac à poussières (6), étant disposé sur la deuxième extrémité (22) du tube (4), **caractérisé en ce que** la première extrémité (21) du tube (4) comporte une collerette (24) comportant un moyen de fixation (3) constitué par un moyen adhésif ou par des agrafes un moyen de fixation (3) pour une fixation à demeure, de manière sensiblement étanche, autour de l'orifice (23).

3. Adaptateur d'un sac à poussières (6) selon la revendication 1 ou 2, **caractérisé en ce que** le moyen adhésif est disposé sur la première extrémité (21) du tube de liaison.

4. Adaptateur d'un sac à poussières (6) selon la revendication 3, **caractérisé en ce que** le moyen adhésif est un anneau adhésif double face.

5. Adaptateur d'un sac à poussières (6) selon la revendication 4, **caractérisé en ce que** l'anneau adhésif comporte un substrat en mousse microporeuse.

6. Adaptateur d'un sac à poussières (6) selon l'une des revendications 1 à 5, **caractérisé en ce que** le tube (4) comporte une section de rétrécissement (16) des diamètres ou une section d'élargissement (17) des diamètres et/ou une section d'adaptation des longueurs (18) prévues pour introduire dans ledit tube (4) le tuyau de remplissage (14).

7. Dispositif de filtration de poussières, pour aspirateur, domestique notamment, **caractérisé en ce qu'**il comporte un adaptateur d'un sac à poussières (6) selon les revendications 1 à 6 associé audit sac à poussières (6) comportant un moyen de liaison (7) monté autour d'un orifice de remplissage (49).

8. Aspirateur, domestique notamment, **caractérisé en ce qu'**il comprend un adaptateur d'un sac à poussières (6) selon les revendications 1 à 6.

## Claims

1. An adapter for adapting a dust bag (6) to fit a cardboard stiffener plate (70) of a vacuum cleaner, in particular a domestic vacuum cleaner, said vacuum cleaner including, inter alia, a receptacle (13) designed to receive the dust bag (6) and a filling duct (14) for filling the dust bag, said cardboard stiffener plate (70) being provided with an orifice (23) and being designed to be connected in substantially leaktight manner to the filling duct (14), said adapter consisting of a tube (4), connection means (5) designed to co-operate removably with coupling means (7) mounted around a filling orifice (49) in the dust bag (6) being disposed on the second end (22) of the tube (4), said adapter being **characterized in that** the first end (21) of the tube (4) is provided with a collar (24) provided with fixing means (3) constituted by adhesive means or by staples organized to fix said collar permanently and in substantially leaktight manner around the orifice (23) in the cardboard stiffener plate (70).

2. An adapter for adapting a dust bag (6) to fit the inside wall of a receptacle (13) of a vacuum cleaner, in which wall an orifice (23) opens out that is designed to be connected in substantially leaktight manner to a filling duct (14) for filling the dust bag, said adapter consisting of a tube (4), connection means (5) designed to co-operate removably with coupling means (7) mounted around a filling orifice (49) in the dust bag (6) being disposed on the . second end (22) of the tube (4), said adapter being **characterized in that** the first end (21) of the tube (4) is provided with a collar (24) provided with fixing means (3) constituted by adhesive means or by staples for fixing said collar permanently and in substantially leaktight manner around the orifice (23).

3. An adapter for adapting a dust bag (6) according to claim 1 or claim 2, **characterized in that** the adhesive means are disposed on the first end (21) of the adapter tube.

4. An adapter for adapting a dust bag (6) according to claim 3, **characterized in that** the adhesive means are a double-sided adhesive ring.

5. An adapter for a dust bag (6) according to claim 4, **characterized in that** the adhesive ring includes a substrate made of a microporous foam.

6. An adapter for adapting a dust bag (6) according to any one of claims 1 to 5, **characterized in that** the tube (4) includes a diameter-reducing segment (16) or a diameter-enlarging segment (17) and/or a length-adapting segment (18), said segments being organized to enable the filling duct (14) to be inserted into said tube (4).

7. A dust filter device for a vacuum cleaner, in particular a domestic vacuum cleaner, said dust filter device being **characterized in that** it includes an adapter for adapting a dust bag (6) according to claims 1 to 6 and associated with said dust bag (6), said adapter including coupling means (7) mounted around a filling orifice (49).

8. A vacuum cleaner, in particular a domestic vacuum cleaner, **characterized in that** it includes an adapter for adapting a dust bag (6) according to claims 1 to 6.

## Patentansprüche

1. Adapter für einen Staubsaugerbeutel (6) an einer Kartonscheibe (70) insbesondere eines Hausstaubsaugers, wobei der Staubsauger unter anderem einen Behälter, der zur Aufnahme des Staubsaugerbeutels (6) vorgesehen ist, sowie einen Schlauch (14) zum Füllen des Staubsaugerbeutels aufweist, wobei die Kartonscheibe (70) eine Öffnung (23) aufweist und für einen im wesentlichen dichten Anschluß an den Füllschlauch (14) vorgesehen ist, der aus einem Rohr (4) besteht, wobei ein Anschlußmittel (5), das zum abnehmbaren Zusammenwirken mit einem Verbindungsmittel (7) vorgesehen ist, das um eine Öffnung (49) zum Füllen des Staubsaugerbeutels (6) angebracht ist, an dem zweiten Ende (22) des Rohrs (4) angeordnet ist, **dadurch gekennzeichnet, daß** das erste Ende (21) des Rohrs (4) einen Kragen (24) mit einem Befestigungsmittel (3) aufweist, das aus einem Haftmittel oder Klammern (3) für eine dauerhafte und im wesentlichen dichte Befestigung um die Öffnung (23) der Kartonscheibe (70) besteht.

2. Adapter für einen Staubsaugerbeutel (6) an der Innenwand eines Behälters (13) eines Staubsaugers, in die eine Öffnung (23) mündet, die für einen im wesentlichen dichten Anschluß an einen Schlauch (14) zum Füllen des Staubsaugerbeutels vorgesehen ist, der aus einem Rohr (4) besteht, wobei ein Anschlußmittel (5), das zum abnehmbaren Zusammenwirken mit einem Verbindungsmittel (7) vorgesehen ist, das um eine Öffnung (49) zum Füllen des Staubsaugerbeutels (6) angebracht ist, an dem zweiten Ende (22) des Rohrs (4) angeordnet ist, **dadurch gekennzeichnet, daß** das erste Ende (21) des Rohrs (4) einen Kragen (24) mit einem Befestigungsmittel (3) aufweist, das aus einem Haftmittel oder Klammern für eine dauerhafte und im wesentlichen dichte Befestigung um die Öffnung (23) der Kartonscheibe (70) besteht.

3. Adapter für einen Staubsaugerbeutel (6) nach Anspruch 1 oder 2, **dadurch gekennzeichnet, daß** das Haftmittel an dem ersten Ende (21) des Verbindungsrohrs angeordnet ist.

4. Adapter für einen Staubsaugerbeutel (6) nach Anspruch 3, **dadurch gekennzeichnet, daß** das Haftmittel ein doppelseitiger Haftring ist.

5. Adapter für einen Staubsaugerbeutel (6) nach Anspruch 4, **dadurch gekennzeichnet, daß** der Haftring ein Substrat aus mikroporösem Schaumstoff aufweist.

6. Adapter für einen Staubsaugerbeutel (6) nach einem der Ansprüche 1 bis 5, **dadurch gekennzeichnet, daß** das Rohr (4) einen Abschnitt (16) zur Verengung der Durchmesser oder einen Abschnitt (17) zur Erweiterung der Durchmesser und/oder einen Abschnitt (18) zum Anpassen der Längen aufweist, die zum Einführen des Füllschlauchs (14) in das Rohr (4) vorgesehen sind.

7. Staubfiltervorrichtung, insbesondere für einen Hausstaubsauger, **dadurch gekennzeichnet, daß** sie einen Adapter für einen Staubsaugerbeutel (6) nach den Ansprüchen 1 bis 6 aufweist, der dem Staubsaugerbeutel (6) zugeordnet ist, der ein Verbindungsmittel (7) aufweist, das um eine Füllöffnung (49) angebracht ist.

8. Staubsauger, insbesondere Hausstaubsauger, **dadurch gekennzeichnet, daß** er einen Adapter für einen Staubsaugerbeutel (6) nach den Ansprüchen 1 bis 6 aufweist.
